# DEMANDE DE BREVET EUROPEEN

(11) **EP 2 189 614 A2**
(43) Date de publication de la demande: **26.05.2010**
(21) Numéro de dépôt: 09176490.2
(22) Date de dépôt: 19.11.2009
(51) Int. Cl.: E06B 7/14, E06B 3/54

(54) **Système de drainage pour façade de type mur-rideau ou analogue**

(30) Priorité: 20.11.2008 FR 0857871
(71) Demandeur: NORSK HYDRO ASA, 0240 Oslo (NO)
(72) Inventeur: Lahbib, Patrick, 31520, Ramonville Saint Agne (FR); Couillens, Didier, 32000, Auch (FR)
(74) Mandataire: Morelle, Guy Georges Alain

(57) **Abrégé**

Système de drainage de façade de type mur-rideau ou analogue, comprenant :
- une pluralité de panneaux (1, 2, ...) juxtaposés dont la surface extérieure (3) définit la face visible de l'extérieur de la façade de type mur-rideau,
- une ossature rigide (4) adoptant une forme de grille, pour maintenir les panneaux en définissant un espace inter-tranches (5) entre les côtés juxtaposés (6, 7) deux à deux de ces panneaux (1, 2),
- un joint intercalaire (8) longitudinal disposé dans un espace inter-tranches horizontal, comportant une face avant située en retrait de la surface extérieure de la pluralité de panneaux,
- des moyens (10) de joint d'étanchéité en prise sur la face avant (12) du joint intercalaire, disposés essentiellement dans l'espace inter-tranches horizontal, et formant étanchéité par contact avec les tranches inférieure (16) et supérieure (21) d'un premier (1) et d'une deuxième (2) panneaux juxtaposés,
- un conduit de drainage (13), s'ouvrant dans un premier (15) espace libre compris entre le joint intercalaire (8) et la tranche inférieure du premier panneau, et dans un plan ou en avant d'un plan défini par la surface extérieure (3) des panneaux,
- un conduit de ventilation (18), disposé sous le conduit de drainage, s'ouvrant dans un deuxième (20) espace libre compris entre le joint intercalaire et la tranche supérieure du deuxième panneau, et dans le plan ou en avant du plan défini par la surface extérieure (3) des panneaux,
- des moyens (23) pour une liaison complète du conduit de drainage à une partie au moins dudit conduit de ventilation,
- des moyens (24) pour une liaison amovible du conduit de drainage et de la partie au moins de conduit de ventilation unis par une liaison complète, à la face avant du joint intercalaire.

## Description

La présente invention se rapporte à un système de drainage de façade de type mur-rideau ou analogue, comprenant :
- une pluralité de panneaux juxtaposés dont la surface extérieure définit la face visible de l'extérieur de ladite façade de type mur-rideau ou analogue,
- une ossature rigide adoptant une forme de grille, pour maintenir lesdits panneaux en définissant un espace inter-tranches entre les côtés juxtaposés deux à deux de ces panneaux,
- un joint intercalaire longitudinal disposé au moins en partie dans cet espace inter-tranches, en prise au moyen de sa face arrière sur ladite ossature rigide,
- des moyens de joint d'étanchéité, en prise sur une rainure formée sur une face avant dudit joint intercalaire, et formant l'étanchéité de façade entre deux côtés juxtaposées de deux panneaux juxtaposés.

L'art antérieur enseigne plusieurs systèmes de drainage dans ce cadre d'application :
On connaît par exemple un système consistant à mettre un joint d'étanchéité dit humide en place, en disposant un cordon de silicone extrudé ou analogue à l'état pâteux dans un espace compris entre les deux tranches en vis-à-vis de deux vitrages extérieurs d'une part et en appui sur une plaque support de mastic d'autre part, qui est fixée sur la face avant du joint intercalaire. Le silicone sèche ensuite sur place. Lors de la mise en place du mastic, l'opérateur crée des interruptions de cordon sous les bords ou tranches inférieures des vitrages extérieurs, et la plaque support de mastic est découpée dans ces zones d'interruption du cordon de mastic, afin de permettre une évacuation des eaux de ruissellement présentes dans les feuillures de l'ossature rigide, et une ventilation desdites feuillures. Un tel système est délicat et long à réaliser, gêne la réalisation du cordon, et présente des risques d'une distribution et d'une forme imprécises des ouvertures d'évacuation et de ventilation pouvant aboutir à une mauvaise évacuation des eaux de ruissellement en façade hors des feuillures ou à une entrée d'eau en cas d'intempéries.

Par tranche du panneau ou du vitrage, on définit le bord mince de faible épaisseur compris entre les deux surfaces frontales dudit panneau ou vitrage. Par espace inter-tranches, on définit la partie de l'espace comprise entre deux tranches de panneaux ou vitrages juxtaposés et entre les surfaces frontales de ceux-ci.

On connaît en outre un autre système de drainage à partir de joint de façade dit humide, consistant à drainer les eaux de ruissellement le long des traverses de l'ossature rigide pour les évacuer par le biais de busettes d'évacuation disposées dans les angles des panneaux, une à l'intersection de quatre panneaux juxtaposés. Ces busettes adoptent la forme d'un tube de section circulaire dont l'entrée se positionne dans l'espace libre généré entre les quatre coins juxtaposés de quatre panneaux juxtaposés. Ce type de solution nécessite la réalisation de pièces relativement sophistiquées et parfois délicates à mettre en place. Pour des traverses d'une longueur importante, par exemple supérieure à un mètre, une telle solution n'est pas satisfaisante car il peut exister une flèche centrale de la traverse qui provoquera une stagnation d'eau vers le milieu de celle-ci. Enfin, en fonction de la dimension des panneaux, les sections de drainage et de ventilation peuvent ne pas être suffisantes.

La présente invention vise à pallier ces inconvénients et à apporter d'autres avantages. Plus précisément, elle consiste en un système de drainage de façade de type mur-rideau ou analogue, comprenant :
- une pluralité de panneaux juxtaposés dont la surface extérieure définit la face visible de l'extérieur de ladite façade de type mur-rideau ou analogue,
- une ossature rigide adoptant une forme de grille, pour maintenir lesdits panneaux en définissant un espace inter-tranches entre les côtés juxtaposés deux à deux de ces panneaux,
- un joint intercalaire longitudinal disposé au moins en partie dans cet espace inter-tranches, en prise au moyen de sa face arrière sur ladite ossature rigide,
- des moyens de joint d'étanchéité, en prise sur une rainure formée sur une face avant dudit joint intercalaire, et formant l'étanchéité de façade entre deux côtés juxtaposées de deux panneaux juxtaposés,
**caractérisé en ce que**
- ledit joint intercalaire disposé au moins en partie dans un espace inter-tranches horizontal comporte une face avant située en retrait de ladite surface extérieure de la pluralité de panneaux,
- lesdits moyens de joint d'étanchéité étant disposés au moins en partie dans ledit espace inter-tranches horizontal et formant étanchéité par contact avec les tranches inférieure d'un premier panneau et supérieure d'un deuxième panneau placé au-dessous du premier panneau,
et en ce que le système de drainage comprend :
- un premier conduit, dit conduit de drainage, dont une première extrémité s'ouvre dans un premier espace libre compris entre le joint intercalaire et la tranche inférieure du premier panneau, et dont une deuxième extrémité opposée à la première s'ouvre dans un plan ou en avant d'un plan défini par la surface extérieure des panneaux,
- un deuxième conduit, dit conduit de ventilation, disposé sous le conduit de drainage, et dont une première extrémité s'ouvre dans un deuxième espace libre compris entre ledit joint intercalaire et la tranche supérieure du deuxième panneau placé au-dessous du premier panneau, et dont une deuxième extrémité opposée à la première s'ouvre dans le plan ou en avant du plan défini par la surface extérieure des panneaux,
- des moyens pour une liaison complète du conduit de drainage à une partie au moins dudit conduit de ventilation,
- des moyens pour une liaison amovible dudit conduit de drainage et de ladite partie au moins de conduit de ventilation unis par une liaison complète, à la rainure de la face avant du joint intercalaire.

Selon une caractéristique avantageuse, ledit conduit de drainage, ladite partie au moins de conduit de ventilation, les moyens pour une liaison complète du conduit de drainage à ladite partie au moins de conduit de ventilation, et les moyens pour une liaison amovible du conduit de drainage et de ladite partie au moins de conduit ventilation unis par ladite liaison complète à la rainure de la face avant du joint intercalaire, adoptent la forme d'une busette de drainage d'une seule pièce.

Selon une caractéristique avantageuse, le conduit de drainage étant disposé au-dessus du conduit de ventilation, une paroi séparatrice de conduits séparant ledit conduit de drainage dudit conduit de ventilation est commune aux deux conduits et définit lesdits moyens pour une liaison complète du conduit de drainage à ladite partie au moins du conduit de ventilation.

Selon une caractéristique avantageuse, lesdits conduits de drainage et de ventilation adoptent respectivement une section transversale de forme rectangulaire ou sensiblement rectangulaire, la section du conduit de drainage étant située au-dessus de la section du conduit de ventilation.

Selon une caractéristique avantageuse, ladite paroi séparatrice entre les conduits de drainage et de ventilation porte lesdits moyens pour une liaison amovible du conduit de drainage et de ladite partie au moins de conduit de ventilation unis, à la rainure de la face avant du joint intercalaire.

Selon une caractéristique avantageuse, lesdits moyens pour une liaison amovible dudit conduit de drainage et de ladite partie au moins de conduit de ventilation unis par une liaison complète, à la rainure de la face avant du joint intercalaire, adoptent une forme de moyen de clip permettant au conduit de drainage et à la partie au moins de conduit de ventilation liés de venir en prise sur le joint intercalaire au moyen d'une liaison amovible élastique.

Selon une caractéristique avantageuse, lesdits moyens pour une liaison amovible dudit conduit de drainage et de ladite partie au moins de conduit de ventilation unis par une liaison complète, à la rainure de la face avant du joint intercalaire, confèrent une liaison de ces derniers à un degré de liberté en translation longitudinale suivant le joint intercalaire.

Cette caractéristique permet un positionnement et un déplacement des conduits à la demande très facile le long d'un bord de panneau. Ainsi, la mise en place du cordon d'étanchéité de type silicone ou analogue est facilitée.

Selon une caractéristique avantageuse, ledit moyen de clip adopte la forme d'une première et d'une deuxième nervures longitudinales dont une première extrémité transversale est rattachée aux conduits de drainage et de ventilation unis, et dont une deuxième extrémité transversale, opposée à la première, en coopération entre celle de la première nervure et celle de la deuxième nervure, est liée par une liaison amovible élastique à l'intérieur de parois du joint intercalaire formant ladite rainure en face avant de ce dernier.

Selon une caractéristique avantageuse, ladite paroi séparatrice des conduits de drainage et de ventilation comporte à ladite première extrémité de ces conduits :
- une première surface de guidage pour l'écoulement des eaux de drainage, qui affleure avec la surface latérale supérieure du joint intercalaire définissant une limite dudit premier espace libre compris entre le joint intercalaire et la tranche inférieure du premier panneau,
- une deuxième surface de guidage pour la ventilation, qui affleure avec la surface latérale inférieure du joint intercalaire, opposée à la surface latérale supérieure de celui-ci et définissant une limite dudit deuxième espace libre compris entre le joint intercalaire et la tranche supérieure du deuxième panneau.

Selon une caractéristique avantageuse, ladite première surface de guidage pour l'écoulement des eaux de drainage adopte une pente d'écoulement descendante dont le début affleure avec la surface latérale supérieure du joint intercalaire, et dont la fin se situe exactement ou sensiblement dans un plan horizontal passant par la tranche supérieure du deuxième panneau.

Selon une caractéristique avantageuse, ladite pente d'écoulement descendante comporte une partie courbe en fin de pente.

Selon une caractéristique avantageuse, l'ouverture à la deuxième extrémité du conduit de drainage définit une section d'ouverture située à un niveau inférieur à celui de la section d'ouverture à la première extrémité dudit conduit de drainage, et en avant dudit plan défini par la surface extérieure des panneaux, et dont l'extrémité inférieure se trouve au niveau de la tranche supérieure dudit deuxième panneau placé au-dessous du premier panneau.

Selon une caractéristique avantageuse :
- la deuxième extrémité du conduit de drainage définit un plan d'ouverture du conduit en façade qui est en avant de, et parallèle ou sensiblement parallèle au plan défini par la surface extérieure des panneaux, et
- la deuxième extrémité du conduit de ventilation définit un plan d'ouverture du conduit en façade qui est perpendiculaire ou sensiblement perpendiculaire au plan d'ouverture du conduit de drainage en façade,
- ladite paroi séparatrice de conduits séparant ledit conduit de drainage dudit conduit de ventilation comportant une extrémité du côté des ouvertures de conduits en façade, formant l'arête d'intersection entre ledit plan d'ouverture du conduit de drainage en façade et ledit plan d'ouverture du conduit de ventilation en façade.

Selon une caractéristique avantageuse, les conduits de drainage et de ventilation sont limités longitudinalement par deux parois de bout, parallèles, et perpendiculaires à ladite paroi séparatrice de conduits séparant ledit conduit de drainage dudit conduit de ventilation.

Cette caractéristique permet la continuité du cordon d'étanchéité sans gêner sa mise en place, le cordon d'étanchéité venant en appui sur les parois de bout des conduits de drainage et de ventilation de part et d'autre de celles-ci.

Selon une caractéristique avantageuse, une partie inférieure longitudinale du conduit de ventilation est formée par le bord supérieur du deuxième panneau.

D'autres caractéristiques et avantages apparaîtront à la lecture qui suit d'un exemple de mode de réalisation d'un système de drainage selon l'invention, accompagné des dessins annexés, exemple donné à titre illustratif non limitatif.

La figure 1 représente une vue en perspective d'un exemple de mode de réalisation d'un système de drainage selon l'invention, en vue partielle de la façade extérieure.

La figure 2 représente une vue en coupe transversale verticale prise au niveau d'une traverse, de l'exemple de la figure 1.

La figure 3 représente une vue en perspective d'un élément du système de drainage selon la figure 1 et 2, en éclaté isolé du système.

La figure 4 représente un détail agrandi de la figure 2.

Le système de drainage représenté sur les figures est un système de drainage de façade de type mur-rideau ou analogue, comprenant :
- une pluralité de panneaux 1, 2, ... juxtaposés dont la surface extérieure 3 définit la face visible de l'extérieur de la façade de type mur-rideau ou analogue,
- une ossature rigide 4 adoptant une forme de grille, pour maintenir les panneaux 1, 2, ... en définissant un espace 5 inter-tranches entre les côtés 6, 7 juxtaposés deux à deux de ces panneaux 1, 2,
- un joint intercalaire 8 longitudinal disposé au moins en partie dans cet espace inter-tranches, en prise au moyen de sa face arrière 9 sur l'ossature rigide 4,
- des moyens 10 de joint d'étanchéité, en prise sur une rainure 11 formée sur une face avant 12 du joint intercalaire 8, et formant l'étanchéité de façade entre deux côtés juxtaposées de deux panneaux juxtaposés 1, 2,
- le joint intercalaire 8 qui est disposé au moins en partie dans un espace inter-tranches 5 horizontal comportant une face avant 12 située en retrait de la surface extérieure 3 de la pluralité de panneaux 1, 2, comme représenté sur les figures 1 ou 2,
- les moyens 10 de joint d'étanchéité étant disposés au moins en partie dans cet espace 5 inter-tranches horizontal, et formant étanchéité par contact avec les tranches inférieure 16 d'un premier panneau 1 et supérieure 21 d'un deuxième 2 panneau placé au-dessous du premier 1 panneau, comme représenté sur la figure 1,
- un premier conduit 13, dit conduit de drainage 13, dont une première 14 extrémité s'ouvre dans un premier 15 espace libre compris entre le joint intercalaire 8 et la tranche inférieure 16 d'un premier panneau 1, soit la tranche horizontale inférieure 16, et dont une deuxième 17 extrémité opposée à la première 14 s'ouvre dans un plan ou en avant d'un plan défini par la surface extérieure 3 des panneaux,
- un deuxième conduit 18, dit conduit de ventilation 18, disposé sous le conduit de drainage 13, et dont une première 19 extrémité s'ouvre dans un deuxième 20 espace libre compris entre le joint intercalaire 8 et la tranche supérieure 21 d'un deuxième panneau 2 placé au-dessous du premier 1 panneau, soit la tranche horizontale supérieure 21, et dont une deuxième 22 extrémité opposée à la première 19 s'ouvre dans le plan ou en avant du plan défini par la surface extérieure 3 des panneaux,
- des moyens 23 pour une liaison complète du conduit de drainage 13 à une partie au moins du conduit de ventilation 18 comme cela sera expliqué plus loin,
- des moyens 24 pour une liaison amovible des conduits de drainage 13 et de ladite partie au moins de conduit de ventilation 18 unis par une liaison complète, à la rainure 11 de la face avant 12 du joint intercalaire 8.

L'ossature rigide 4 est de type connu et ne sera donc pas décrite ici plus en détail. Cette ossature est généralement composée de profilés métalliques verticaux et horizontaux assemblés entre eux pour former une « grille » qui est fixée sur le gros oeuvre de la construction, et sur laquelle sont montés les panneaux de la façade au moyen de supports de panneaux ou analogue (non représentés) fixés sur la grille, et dans l'exemple représenté qui se reprennent dans des profilés en U disposés dans la tranche 16, 21 des panneaux 1, 2, ..., entre les deux vitrages d'un double vitrage par exemple ; ainsi, aucun élément de fixation des panneaux n'est visible de la surface extérieure de la façade, et le double vitrage est plaqué contre l'ossature rigide 4 via des joints d'étanchéité intérieur 50, 51 comme représenté sur les figures 2 ou 4. La grille 4 définit des espaces 5 inter-tranches de panneaux tout autour de chaque panneau, dans lesquels un joint intercalaire 8 est disposé.

Le joint intercalaire 8 est également de type connu et assure généralement une fonction d'étanchéité, et de guidage de l'écoulement des eaux de ruissellement dans les feuillures définies par l'ossature rigide et par ce joint intercalaire, comme expliqué plus haut avec la description de l'état de la technique. Ce joint intercalaire 8 adopte en général la forme d'un profilé en matériau semi-rigide de type TPE ou analogue, de section transversale globalement rectangulaire et comportant :
- sur le petit côté arrière de cette section rectangulaire, des moyens pour fixer ce joint intercalaire sur l'ossature rigide, dans un logement approprié de type rainure, comme représenté sur les figures 2 ou 4 ; la partie arrière du joint intercalaire 8 peut être saillante en dehors de l'espace inter-tranches, comme représenté sur la figure 2,
- sur le petit côté avant de cette section rectangulaire, une rainure 11 longitudinale destinée à la fixation d'un profilé support 52 pour le joint 55 extrudé de type silicone ou analogue, comme plus particulièrement représenté sur la figure 1 ; la rainure 11 du joint intercalaire 8 en traverse est en retrait de la surface extérieure 3 des panneaux 1, 2, afin de laisser libre un espace en retrait de la surface extérieure 3 des panneaux, destiné au joint d'étanchéité 55 qui assure l'étanchéité par contact avec les tranches des panneaux ;
- sur chaque face latérale 36, 38 de cette section rectangulaire, joignant les faces avant et arrière du joint 8, une paire de lèvres 53, 54 souples d'étanchéité dirigées en direction de la tranche de panneau ; ces lèvres 53, 54 forment en outre des guides d'écoulement des eaux de ruissellement dans les feuillures, en particulier sur les traverses (parties horizontales) de la grille 4, afin de drainer ces eaux vers des points d'évacuation en façade, selon l'invention, comme cela sera décrit plus loin.

Le conduit de drainage 13 est avantageusement disposé au-dessus du conduit de ventilation 18, et une paroi séparatrice 25 de conduits sépare ce conduit de drainage 13 du conduit de ventilation 18. Cette paroi séparatrice 25 est commune aux deux conduits 13, 18 et entre dans la définition des moyens 23 pour une liaison complète du conduit de drainage 13 au conduit de ventilation 18.

Le conduit de drainage 13, la partie au moins de conduit de ventilation 18, les moyens 23 pour une liaison complète du conduit de drainage à cette partie au moins de conduit de ventilation, et les moyens 24 pour une liaison amovible du conduit de drainage et de la partie au moins de conduit ventilation unis par la liaison complète à la rainure 11 de la face avant 12 du joint intercalaire 8, adoptent avantageusement la forme d'une busette 56 de drainage d'une seule pièce.

Ces conduits de drainage 13 et de ventilation 18 sont de préférence réunis dans une busette 56 rigide ou essentiellement rigide, amovible, réalisée d'une seule pièce, comme plus particulièrement représenté sur la figure 3, qui se fixe avantageusement sur la face avant du joint intercalaire comme cela sera expliqué plus loin.

Les conduits de drainage 13 et de ventilation 18 adoptent respectivement et avantageusement une section transversale de forme rectangulaire ou sensiblement rectangulaire, la section du conduit de drainage 13 étant située au-dessus de la section du conduit de ventilation 18 comme montré sur les figures.

La paroi séparatrice 25 entre les conduits de drainage 13 et de ventilation 18 porte avantageusement les moyens 24 pour une liaison amovible du conduit de drainage et de la partie ce conduit de ventilation unis, à la rainure 11 de la face avant 12 du joint intercalaire 8.

Les moyens 24 pour une liaison amovible du conduit de drainage 13 et de la partie de conduit de ventilation 18 unis par une liaison complète et formant ainsi la busette 56 amovible, à la rainure 11 de la face avant 12 du joint intercalaire 8, adoptent une forme de moyen 26 de clip permettant au conduit de drainage et partie de conduit de ventilation liés de venir en prise sur le joint intercalaire 8 au moyen d'une liaison amovible élastique.

Les moyens 24 pour une liaison amovible du conduit de drainage 13 et de la partie de conduit de ventilation 18 unis par une liaison complète, à la rainure 11 de la face avant 12 du joint intercalaire 8, confèrent avantageusement une liaison de ces derniers à un degré de liberté en translation longitudinale suivant le joint intercalaire. À cet effet, le moyen 26 de clip adopte avantageusement la forme d'une première 27 et d'une deuxième 28 nervures longitudinales dont une première 29, 33 extrémité transversale est rattachée aux conduits de drainage 13 et partie de conduit de ventilation 18 unis, plus précisément de préférence à la paroi séparatrice 25 de ces conduits, et dont une deuxième 30, 34 extrémité transversale, opposée à la première 29, en coopération entre celle 30 de la première 27 nervure et celle 34 de la deuxième 28 nervure, est liée par une liaison amovible élastique à l'intérieur de parois 31, 32 du joint intercalaire 8 formant la rainure 11 en face avant 12 de ce dernier, comme représenté sur les figures 2 ou 4.

De manière préférentielle, la paroi séparatrice 25 des conduits de drainage 13 et de ventilation 18 comporte à la première 14, 19 extrémité de ces conduits :
- une première 35 surface de guidage pour l'écoulement des eaux de drainage, qui affleure avec la surface latérale supérieure 36 du joint intercalaire 8 définissant une limite du premier 15 espace libre compris entre le joint intercalaire 8 et la tranche inférieure 16 du premier 1 panneau,
- une deuxième 37 surface de guidage pour la ventilation, qui affleure avec la surface latérale inférieure 38 du joint intercalaire, opposée à la surface latérale supérieure 36 de celui-ci et définissant une limite du deuxième 20 espace libre compris entre le joint intercalaire 8 et la tranche supérieure 21 du deuxième 2 panneau.

La première 35 surface de guidage pour l'écoulement des eaux de drainage adopte avantageusement une pente d'écoulement descendante dont le début affleure avec la surface latérale supérieure 36 du joint intercalaire 8, et dont la fin se situe exactement ou sensiblement dans un plan horizontal passant par la tranche supérieure 21 du deuxième 2 panneau. Cette pente facilite l'évacuation des eaux de ruissellement à partir de la surface latérale du joint 8, vers le bas, du point d'évacuation où est placée la busette 56, en façade. En outre, l'avantage de cette pente est de protéger l'ouverture 22 de ventilation en façade qui est située sous le conduit de drainage 13, et réduire ainsi, voir empêcher, que de l'eau extérieure, par exemple lors d'intempéries, ne pénètre dans les feuillures de la grille 4 par cette ouverture 22 de ventilation.

De manière avantageuse, cette pente d'écoulement descendante comporte une partie courbe en fin de pente, comme plus particulièrement représenté sur les figures 2 et 4.

De préférence, l'ouverture 39 à la deuxième 17 extrémité du conduit de drainage 13 définit une section d'ouverture située à un niveau inférieur à celui de la section d'ouverture prise à la première 14 extrémité du conduit de drainage 13, et en avant du plan défini par la surface extérieure 3 des panneaux, et dont l'extrémité inférieure 40 se trouve au niveau ou sensiblement au niveau de la tranche supérieure 21 du deuxième 2 panneau placé au-dessous du premier 1 panneau.

Ainsi, on remarquera sur les figures en coupe transversale que :
- la deuxième 17 extrémité du conduit de drainage 13 définit avantageusement un plan d'ouverture du conduit de drainage en façade qui est en avant de, et parallèle ou sensiblement parallèle au plan défini par la surface extérieure 3 des panneaux, et
- la deuxième 22 extrémité du conduit de ventilation 18 définit un plan d'ouverture 41 de ce conduit en façade qui est perpendiculaire ou sensiblement perpendiculaire au plan d'ouverture du conduit de drainage 13 en façade,
- la paroi séparatrice 25 de conduits séparant le conduit de drainage 13 du conduit de ventilation 18 comportant une extrémité 42 du côté des ouvertures 39, 41 de conduits en façade, formant l'arête d'intersection entre le plan d'ouverture du conduit de drainage 13 en façade et le plan d'ouverture du conduit de ventilation 18 en façade.

Cette configuration des sorties des conduits de drainage et de ventilation en façade permet tout à la fois d'empêcher, lors d'intempéries, de l'eau extérieure de pénétrer dans les feuillures de la grille 4 par le conduit de drainage, grâce à la pente descendante de ce conduit, tout en empêchant également, lors d'intempéries, l'eau extérieure de pénétrer dans les feuillures de la grille 4 par le conduit de ventilation, l'ouverture en façade de ce dernier étant située dans un plan horizontal et abritée sous l'ouverture de sortie du conduit de drainage.

La busette 56 comporte en outre avantageusement un déflecteur 57, formant une partie supérieure du conduit de drainage 13, mais dont la fonction est de participer, non pas au drainage pour l'évacuation en façade de l'eau qui ruisselle dans les feuillures, mais à la protection de l'ouverture 17 du conduit de drainage pour réduire ou empêcher toute pénétration intempestive d'eau en provenance de l'extérieur. Le déflecteur 57 adopte par exemple, comme représenté plus particulièrement sur la figure 4, une forme profilée arrondie sensiblement en arc de cercle dont une extrémité supérieure est positionnée sous la tranche inférieure 16 du vitrage extérieur du premier panneau 1, et de préférence dans l'alignement ou en léger retrait de la surface extérieure 3, et dont une extrémité inférieure est située au-dessous du niveau de la surface 36 latérale supérieure du joint intercalaire 8 et en avant de la surface extérieure 3 en définissant la partie supérieure du plan de l'ouverture 39 à la deuxième 17 extrémité du conduit de drainage 13.

La paroi séparatrice 25 de conduits adopte par exemple une forme profilé à section transversale en forme de Y dont la branche inférieure est courbée vers le bas, comme plus particulièrement représenté sur la figure 4, dont l'extrémité 42 de la branche inférieure du côté des ouvertures 39, 41 de conduits en façade, forme l'arête d'intersection entre le plan d'ouverture du conduit de drainage en façade et le plan d'ouverture du conduit de ventilation en façade. Les deux branches supérieures du Y de la paroi séparatrice 25 sont avantageusement sensiblement ou exactement alignées avec les deux parois 31, 32 du joint intercalaire 8 définissant la rainure 11 dans sa face avant 12, et sont prolongées transversalement respectivement par les deux nervures 27 et 28 profilées formant le moyen de clip 26.

De manière avantageuse, les conduits de drainage 13 et de ventilation 18 sont limités longitudinalement par deux parois de bout 43, 44 parallèles, et perpendiculaires à la paroi séparatrice 25 de conduit séparant le conduit de drainage 13 du conduit de ventilation 18. Chaque paroi de bout 43, 44 est de préférence alignée avec la forme du déflecteur 57, et vient pénétrer sensiblement dans l'espace inter-tranches 5 selon une profondeur de pénétration sensiblement égale à l'épaisseur du vitrage extérieur par exemple, comme représenté sur la figure 4 plus particulièrement, pour être alignée avec l'extrémité des deux branches supérieures de la paroi séparatrice 25 en Y. Chaque paroi de bout 43, 44 peut comporter un léger décrochement qui descend en avant de la surface extérieure du vitrage extérieur du deuxième panneau 2, et en dessous de la tranche supérieure 38 du deuxième panneau 2, et est avantageusement alignée avec l'extrémité 42 de la branche centrale du Y de la paroi séparatrice 25.

Comme plus particulièrement montré sur les figures 3 et 4, une partie 45 inférieure longitudinale du conduit de ventilation 18 est avantageusement formée par le bord supérieur 7 du deuxième 2 panneau. À cet effet, la busette 56 présente une partie inférieure longitudinale libre de toute paroi, le conduit de ventilation étant défini dans cette partie inférieure de la busette par les seules parois de bout 43, 44. La partie supérieure longitudinale du conduit de ventilation 18, formée par la busette 56 dans ce cas, correspond à la « partie au moins » de conduit de ventilation 18 définie plus haut à l'égard des moyens 23 pour une liaison complète du conduit de drainage 13 à la partie au moins du conduit de ventilation 18.

On remarquera que la busette 56 laisse libre, au-dessus de la zone de clippage, une ouverture de drainage de section maximale en fonction du premier 15 espace libre compris entre le joint intercalaire 8 et la tranche inférieure 16 du premier panneau 1, propre à assurer un drainage correct relatif au panneau supérieur 1, tout en permettant un appel d'air maximal, sur le même principe, par le conduit de ventilation 18 de la busette 56 pour le drainage du panneau inférieur 2. De même, une busette 56 au moins (non représentée), est nécessaire sur la traverse supérieure au-dessus du panneau supérieur 1, afin de faciliter l'écoulement des eaux de drainage par le conduit 13 de drainage de la busette 56 placée sur la traverse inférieure représentée. L'homme du métier définira la longueur et le nombre de busettes 56 à mettre en place en traverse inférieure pour un panneau en fonction des besoins, notamment en fonction de la longueur du panneau.

Afin de permettre l'écoulement des eaux de ruissellement à travers le conduit de drainage 13 de la busette 56, il y a lieu de découper les lèvres souples supérieures 53, 54, selon les besoins, sur une longueur inférieure ou égale à la longueur de la busette 56 entre les parois de bout 43, 44, dans l'alignement transversal de l'emplacement de la busette 56, et sur la hauteur complète des lèvres afin de les faire disparaître localement. De la même façon, afin de permettre la ventilation à travers le conduit de ventilation 18 de la busette 56, il y a lieu de découper les lèvres souples inférieures 53, 54 du joint intercalaire 8, selon les besoins.

On aura clairement compris que le conduit de ventilation 18 ne sert qu'à la ventilation du panneau inférieur du fait de sa situation en partie haute de feuillure et de son alignement avec la surface inférieure 38 du joint intercalaire 8 qui ne reçoit pas d'eau de ruissellement. Mais il est également clair que le conduit de drainage 13, par la communication qu'il forme entre le milieu extérieur et la feuillure, peut servir à la fois au drainage et à la ventilation du panneau supérieur, car notamment lorsqu'il n'y a pas d'eau à évacuer, l'air circule par ce conduit 13 entre la feuillure et le milieu extérieur. Le conduit de drainage 13 est ici dénommé par sa fonction principale non exclusive.

Le système de drainage selon l'invention est principalement destiné à être appliqué à des joints d'étanchéité 10 de façade de type « joint humide » par cordon silicone ou analogue 55 appliqué sur son profilé support 52 en prise sur la face avant du joint intercalaire 8, comme représenté sur la figure 1, de type connu. Dans ce cas d'application, le cordon silicone ou analogue 55 et son profilé support 52 sont interrompus selon les besoins en traverse, comme représenté en figure 1 ou 2, pour insérer autant de busettes 56 que nécessaire.

Il est clair que la présente invention peut également être appliquée à des joints d'étanchéité de façade de type « joint sec » (non représenté), réalisés au moyen d'un joint profilé en caoutchouc ou analogue, de façon connue, clippé sur la face avant du joint intercalaire en remplacement du cordon de silicone et de son profilé support. Dans ce cas d'application, le joint profilé sera interrompu pour la mise en place d'une ou plusieurs busettes 56 le long de la traverse, selon les besoins.

Dans le cas du « joint humide » comme dans celui du « joint sec », les moyens 10 de joint d'étanchéité qui sont disposés en traverse, sont mis en place de telle sorte qu'ils forment étanchéité entre les bords supérieur et inférieur de deux panneaux juxtaposés, par contact direct avec les tranches inférieure 16 et supérieure 21 desdits panneaux, comme représenté sur la figure 1.

## Revendications

1. Système de drainage de façade de type mur-rideau ou analogue, comprenant:
- une pluralité de panneaux (1, 2, ...) juxtaposés dont la surface extérieure (3) définit la face visible de l'extérieur de ladite façade de type mur-rideau ou analogue,
- une ossature rigide (4) adoptant une forme de grille, pour maintenir lesdits panneaux en définissant un espace inter-tranches (5) entre les côtés juxtaposés (6, 7) deux à deux de ces panneaux (1, 2),
- un joint intercalaire (8) longitudinal disposé au moins en partie dans cet espace inter-tranches, en prise au moyen de sa face arrière (9) sur ladite ossature rigide,
- des moyens (10) de joint d'étanchéité, en prise sur une rainure (11) formée sur une face avant (12) dudit joint intercalaire, et formant l'étanchéité de façade entre deux côtés juxtaposées de deux panneaux juxtaposés,
***caractérisé en ce que***
- ledit joint intercalaire (8) disposé au moins en partie dans un espace inter-tranches (5) horizontal comporte une face avant (12) située en retrait de ladite surface extérieure de la pluralité de panneaux,
- lesdits moyens (10) de joint d'étanchéité étant disposés au moins en partie dans ledit espace inter-tranches horizontal et formant étanchéité par contact avec les tranches inférieure (16) d'un premier panneau (1) et supérieure (21) d'un deuxième (2) panneau placé au-dessous du premier (1) panneau,
et **en ce que** le système de drainage comprend :
- un premier conduit, dit conduit de drainage (13), dont une première (14) extrémité s'ouvre dans un premier (15) espace libre compris entre le joint intercalaire (8) et la tranche inférieure (16) du premier panneau (1), et dont une deuxième (17) extrémité opposée à la première (14) s'ouvre dans un plan ou en avant d'un plan défini par la surface extérieure (3) des panneaux,
- un deuxième conduit, dit conduit de ventilation (18), disposé sous le conduit de drainage, et dont une première (19) extrémité s'ouvre dans un deuxième (20) espace libre compris entre ledit joint intercalaire (8) et la tranche supérieure (21) du deuxième (2) panneau placé au-dessous du premier (1) panneau, et dont une deuxième (22) extrémité opposée à la première (19) s'ouvre dans le plan ou en avant du plan défini par la surface extérieure (3) des panneaux,
- des moyens (23) pour une liaison complète du conduit de drainage à une partie au moins dudit conduit de ventilation,
- des moyens (24) pour une liaison amovible dudit conduit de drainage et de ladite partie au moins de conduit de ventilation unis par une liaison complète, à la rainure (11) de la face avant (12) du joint intercalaire (8).

2. Système de drainage selon la revendication 1, ***caractérisé en ce que*** ledit conduit de drainage (13), ladite partie au moins de conduit de ventilation (18), les moyens (23) pour une liaison complète du conduit de drainage à ladite partie au moins de conduit de ventilation, et les moyens (24) pour une liaison amovible du conduit de drainage et de ladite partie au moins de conduit ventilation unis par ladite liaison complète à la rainure (11) de la face avant (12) du joint intercalaire (8), adoptent la forme d'une busette (56) de drainage d'une seule pièce.

3. Système de drainage selon la revendication 1 ou 2, ***caractérisé en ce que**,* le conduit de drainage (13) étant disposé au-dessus du conduit de ventilation (18), une paroi séparatrice (25) de conduits séparant ledit conduit de drainage dudit conduit de ventilation est commune aux deux conduits et définit lesdits moyens (23) pour une liaison complète du conduit de drainage à ladite partie au moins du conduit de ventilation.

4. Système de drainage selon l'une quelconque des revendications 1 à 3, ***caractérisé en ce que*** lesdits conduits de drainage (13) et de ventilation (18) adoptent respectivement une section transversale de forme rectangulaire ou sensiblement rectangulaire, la section du conduit de drainage étant située au-dessus de la section du conduit de ventilation.

5. Système de drainage selon la revendication 3 ou 4, ***caractérisé en ce que*** ladite paroi séparatrice (25) entre les conduits de drainage (13) et de ventilation (18) porte lesdits moyens (24) pour une liaison amovible dudit conduit de drainage et de ladite partie au moins de conduit de ventilation unis, à la rainure (11) de la face avant (12) du joint intercalaire (8).

6. Système de drainage selon l'une quelconque des revendications 1 à 5, ***caractérisé en ce que*** lesdits moyens (24) pour une liaison amovible dudit conduit de drainage et de ladite partie au moins de conduit de ventilation unis par une liaison complète, à la rainure (11) de la face avant (12) du joint intercalaire (8), adoptent une forme de moyen (26) de clip permettant au conduit de drainage et à la partie au moins de conduit de ventilation liés de venir en prise sur le joint intercalaire au moyen d'une liaison amovible élastique.

7. Système de drainage selon l'une quelconque des revendications 1 à 6, ***caractérisé en ce que*** lesdits moyens (24) pour une liaison amovible dudit conduit de drainage et de ladite partie au moins de conduit de ventilation unis par une liaison complète, à la rainure (11) de la face avant (12) du joint intercalaire (8), confèrent une liaison de ces derniers à un degré de liberté en translation longitudinale suivant le joint intercalaire.

8. Système de drainage selon les revendications 6 et 7, ***caractérisé en ce que*** ledit moyen (26) de clip adopte la forme d'une première (27) et d'une deuxième (28) nervures longitudinales dont une première (29, 33) extrémité transversale est rattachée aux conduits de drainage (13) et de ventilation (18) unis, et dont une deuxième (30, 34) extrémité transversale, opposée à la première (29), en coopération entre celle de la première (27) nervure et celle de la deuxième (28) nervure, est liée par une liaison amovible élastique à l'intérieur de parois (31, 32) du joint intercalaire (8) formant ladite rainure (11) en face avant (12) de ce dernier.

9. Système de drainage selon l'une quelconque des revendications 3 à 8, ***caractérisé en ce que*** ladite paroi séparatrice (25) des conduits de drainage (13) et de ventilation (18) comporte à ladite première (14, 19) extrémité de ces conduits :
- une première (35) surface de guidage pour l'écoulement des eaux de drainage, qui affleure avec la surface latérale supérieure (36) du joint intercalaire (8) définissant une limite dudit premier (15) espace libre compris entre le joint intercalaire et la tranche inférieure (16) du premier (1) panneau,
- une deuxième (37) surface de guidage pour la ventilation, qui affleure avec la surface latérale inférieure (38) du joint intercalaire, opposée à la surface latérale supérieure (36) de celui-ci et définissant une limite dudit deuxième (20) espace libre compris entre le joint intercalaire (8) et la tranche supérieure (21) du deuxième (2) panneau.

10. Système de drainage selon la revendication 9, ***caractérisé en ce que*** ladite première (35) surface de guidage pour l'écoulement des eaux de drainage adopte une pente d'écoulement descendante dont le début affleure avec la surface latérale supérieure (36) du joint intercalaire, et dont la fin se situe exactement ou sensiblement dans un plan horizontal passant par la tranche supérieure (21) du deuxième (2) panneau.

11. Système de drainage selon la revendication 10, ***caractérisé en ce que*** ladite pente d'écoulement descendante comporte une partie courbe en fin de pente.

12. Système de drainage selon l'une quelconque des revendications 1 à 11, ***caractérisé en ce que*** l'ouverture (39) à la deuxième (17) extrémité du conduit de drainage (13) définit une section d'ouverture située à un niveau inférieur à celui de la section d'ouverture à la première (14) extrémité dudit conduit de drainage, et en avant dudit plan défini par la surface extérieure (3) des panneaux, et dont l'extrémité inférieure (40) se trouve au niveau de la tranche supérieure (21) dudit deuxième (2) panneau placé au-dessous du premier (1) panneau.

13. Système de drainage selon l'une quelconque des revendications 3 à 12,
***caractérisé en ce que* :**
- la deuxième (17) extrémité du conduit de drainage (13) définit un plan d'ouverture du conduit en façade qui est en avant de, et parallèle ou sensiblement parallèle au plan défini par la surface extérieure (3) des panneaux, et **en ce que**
- la deuxième (22) extrémité du conduit de ventilation définit un plan d'ouverture (41) du conduit en façade qui est perpendiculaire ou sensiblement perpendiculaire au plan d'ouverture du conduit de drainage (13) en façade,
- ladite paroi séparatrice (25) de conduits séparant ledit conduit de drainage (13) dudit conduit de ventilation (18) comportant une extrémité (42) du côté des ouvertures (39, 41) de conduits en façade, formant l'arête d'intersection entre ledit plan d'ouverture du conduit de drainage en façade et ledit plan d'ouverture du conduit de ventilation en façade.

14. Système de drainage selon l'une quelconque des revendications 3 à 13, ***caractérisé en ce que*** les conduits de drainage (13) et de ventilation (18) sont limités longitudinalement par deux parois de bout (43, 44) parallèles, et perpendiculaires à ladite paroi séparatrice (25) de conduit séparant ledit conduit de drainage dudit conduit de ventilation.

15. Système de drainage selon l'une quelconque des revendications 1 à 14, ***caractérisé en ce qu*'**une partie (45) inférieure longitudinale du conduit de ventilation (18) est formée par le bord supérieur (7) du deuxième (2) panneau.
